# EUROPÄISCHE PATENTSCHRIFT

(11) **EP 0 874 212 B1**
(45) Veröffentlichungstag und Bekanntmachung des Hinweises auf die Patenterteilung: **02.07.2003**
(21) Anmeldenummer: 98106897.6
(22) Anmeldetag: 16.04.1998
(51) Int. Cl.: F42B 12/28, F42B 12/32

(54) **Splitterkörper für ein Splittergeschoss**
Fragmentation body for projectile
Corps de fragmentation pour projectile

(30) Priorität: 23.04.1997 DE 19717088
(43) Veröffentlichungstag der Anmeldung: 28.10.1998
(73) Patentinhaber: Diehl Stiftung & Co., 90478 Nürnberg (DE)
(72) Erfinder: Hammer, Helmut, 90562 Heroldsberg (DE); Himmert, Rainer, 91207 Lauf (DE); Rieger, Gerald, 90408 Nürnberg (DE); Bock, Erich, 90471 Nürnberg (DE)
(74) Vertreter: Hofmann, Gerhard, Dipl.-Ing. Patentassessor

(56) Entgegenhaltungen:
- EP-A- 0 176 885
- EP-A- 0 253 058
- DE-U- 9 017 347
- US-A- 4 129 061
- US-A- 4 327 643

## Beschreibung

Die Erfindung bezieht sich auf einen Splitterkörper für ein Splittergeschoß nach dem Oberbegriff des Anspruchs 1.

Aus dem DE-GM 90 17 347 ist ein Splittergeschoß mit einer Splitterhülle aus Kunststoff bekannt. Der Splitterkörper besteht aus einem Topf aus Metall zur Aufnahme einer Sprengladung, wobei öffnungsseitig ein radialer Bund als Anschlag für den Splitterkörper vorgesehen ist. Der Topf ist umfangsseitig von dem Splitterkörper umgeben. Dieser weist in Kunststoff gebundene Kugelsplitter auf. Ein Kunststoffhemd umgibt den Splitterkörper und einen radialen Bund des Topfes mit daran angeordnetem öffnungsseitigen zylindrischen Kragen.

Die Aufgabe der Erfindung wird darin gesehen, einen Splitterkörper mit größerer Splitterwirkung zu erreichen.

Die Erfindung löst diese Aufgabe entsprechend den kennzeichnenden Merkmalen des Anspruchs 1. Vorteilhafte Weiterbildungen der Erfindung sind den Unteransprüchen zu entnehmen.

Ein Ausführungsbeispiel der Erfindung ist in der Zeichnung dargestellt. Es zeigt:
- Fig. 1: einen Splitterkörper als Bestandteil einer Infanteriegranate im Längsschnitt und
- Fig. 2: eine Schnitt II - II nach Fig. 1.

Ein im Längsschnitt dargestellter Splitterkörper 1 einer Infanteriegranate 5 besteht aus einem Topf 7 aus einem duktilen Stahl, einer darin angeordneten Sprengladung 9, und aus einem Kunststoffhemd 17 mit einem angeformten Führungsring 18.

Der Splitterkörper 1 ist in zwei Längsabschnitte 25, 26 gegliedert.

Der vordere, öffnungsseitige Abschnitt 25 besteht aus innenseitig mit Kerben 27 versehenen Splitterringen 28 oder mit Kerben 27 versehenen Wendel 29 jeweils aus Stahl.

Im Längsabschnitt 26 sind in Kunststoff 31 gelagerte Kugelsplitter 32 vorgesehen.

Das Kunststoffhemd 17 liegt heckseitig in einer Ringnut 35 eines Rohransatzes 37 des Topfes 7. Dieser Rohransatz 37 lagert eine Leuchtspur 40. Weiterhin weist der Topf 7 öffnungsseitig einen radialen Bund 43 als Anschlag für den Splitterkörper 1 und einen dünnwandigen, mit Gewinde 45 versehenen dünnwandigen Kragen 47 auf. Ein Zünder 50 ist in das Gewinde 45 eingeschraubt und liegt axial an dem Bund 43 an.

Der Sprengstoff 9 erstreckt sich über den radialen Bund 43 entsprechend einem Überstand 11 hinaus bis in den Bereich des Kragens 47. Dabei weist der Sprengstoff 9 eine zentrale, stirnseitige Bohrung 10 auf, in die ein Zündverstärker 51 des Zünders 50 ragt.

Die vorgekerbten Splitterringe 28 bzw. die vorgekerbte Wendel 29 weisen eine geringe radiale Höhe 30 auf, so daß einerseits in radialer Richtung wirksame Splitter erzeugbar sind, andererseits durch die geringe Höhe 30 der Splitterringe 28 bzw. Wendel 29 in radialer Richtung ein großes Sprengstoffvolumen für den Sprengstoff 9 ermöglicht ist.

In Längsrichtung 26 sind die Kugelsplitter 32 mehrlagig angeordnet, da hier ein größerer Verfügungsraum vorliegt.

Das Kunststoffhemd 17 hüllt ab dem vorderen Ende des Kragens 47 den gesamten Splitterkörper 1 ein und trägt wesentlich zur Abschußfestigkeit der Infanteriegranate 5 bei.

Nach Zündung der Sprengladung 9 - ausgehend von dem Zündverstärker 51 - werden der Topf 7 - entsprechend der geometrischen Verteilung der Kerben 27 der Splitterringe 28 bzw. Wendel 29 und der Lage der Kugelsplitter 32 - im Sinne eines dadurch vorgegebenen Rasters - in Splitter zerlegt und zusammen mit den nicht dargestellten Einzelsplittern aus den Splitterringen 28 bzw. 29 und den Kugelsplittern 32 in radialer Richtung und heckseitig beschleunigt. Die Kugelsplitter 32 und die Kerben 27 der Splitterringe 28 bzw. der Wendel 29 bewirken eine Vorfragmentierung des Topfes 7.

Ebenso wird der Zünder 50 in Splitter zerlegt, da hier die Sprengladung 9 einerseits in eine Ausnehmung 53 des Zünders 50 ragt und andererseits die Sprengladung 9 den Zündverstärker 51 umgibt.

Die Bohrung 10 mit ihrem kurzen zylindrischen Teil 12 und dem konisch sich öffnenden Teil 13 bewirken zusammen mit dem sprengstoffseitigen Ring 14 die reproduzierbare Zerlegung des Zünders 50. Dieser Ring 14 weist zum Umfang 15 der Sprengladung 9 einen freien Bund 16 auf. Möglicherweise erzeugt der Ring 14 in Verbindung mit dem konischen Teil 13 eine gerichtete Sprengwirkung zur Zerlegung des Zünders 50.

Die Splitterwirkung besteht also aus vier Komponenten, nämlich aus den Stahlsplittern des Topfes 7, den Kugelsplittern 32, den Stahlsplittern der Splitterringe 28 bzw. der Wendel 29 und den Splittern des Zünders 50.

## Patentansprüche

1. Splitterkörper für ein Splittergeschoß mit einem Topf (7) aus duktilem Metall zur Aufnahme einer Sprengladung, wobei öffnungsseitig ein radialer Bund als Anschlag für den Splitterkörper vorgesehen ist, der Splitterkörper den Topf umfangsseitig und weitgehend auch heckseitig umgibt,
ein Kunststoffhemd sowohl den Splitterkörper als auch den radialen Bund mit einem anschließenden zylindrischen Kragen umhüllt und im gerundeten Heckteil des Topfes (7) Kugelsplitter (32) vorgesehen sind,
**dadurch gekennzeichnet,**
**daß** der Splitterkörper (1) in zwei Längsabschnitte (25, 26) gegliedert ist, indem am Umfang eine vorgekerbte Splitteranordnung (28, 29) vorgesehen ist der Topf öffnungsseitig einen zylindrischen Kragen (47) zur Verbindung mit einem Zünder (50) aufweist und der Sprengstoff (9) sich über den Bund (43) bis in den Kragen (47) erstreckt, wobei die Sprengladung (9) mit einem Überstand (11) in eine Ausnehmung (53) des Zünders (50) ragt.

2. Splitterkörper nach Anspruch 1,
**dadurch gekennzeichnet,**
**daß** die vorgekerbte Splitteranordnung aus einzelnen Splitterringen (28) oder aus einer Wendel (29) aus Stahl, Hartmetall oder Schwermetall besteht.

3. Splitterkörper nach Anspruch 2,
**dadurch gekennzeichnet,**
**daß** die vorgekerbte Splitteranordnung (28, 29) bzw. die Kugelsplitter (32) ein- oder mehrlagig sind.

4. Splitterkörper nach Anspruch 1,
**dadurch gekennzeichnet,**
**daß** die Sprengladung (9) stirnseitig einen Ring (14) besitzt, der in eine bodenseitige Ausnehmung (53) des Zünders (50) ragt.

5. Splitterkörper nach Anspruch 1,
**dadurch gekennzeichnet,**
**daß** die Sprengladung (9) stirnseitig eine zentrale Bohrung (10) mit einem konischen Teil (13) aufweist.

## Claims

1. A fragmentation body for a fragmentation projectile, having a cup-shaped portion (7) made of a ductile metal for accommodating an explosive charge, a radial shoulder being provided at its opening end as an abutment for the fragmentation body, the fragmentation body surrounding the cup-shaped portion at its circumference and also surrounding it to a large extent at its rear,
a plastic covering encasing the fragmentation body and also encasing the radial shoulder by means of an adjoining cylindrical collar, and ball-type fragmentation portions (32) being provided in the rounded rear part of the cup-shaped portion (7),
**characterized in that**
the fragmentation body (1) is divided into two longitudinal portions (25, 26) by the provision of a pre-notched fragmentation arrangement (28, 29) at the circumference; the cup-shaped portion (7) has a cylindrical collar (47) at the opening end for connection with a fuse (50); and the explosive (9) extends beyond the shoulder (43) into the collar (47), the explosive charge (9) projecting by a length (11) into a recess (53) in the fuse (50).

2. Fragmentation body according to Claim 1,
**characterized in that**
the pre-notched fragmentation arrangement consists of individual fragmentation rings (28) or of a spiral (29) made of steel, hard metal or heavy metal.

3. Fragmentation body according to Claim 2,
**characterized in that**
the pre-notched fragmentation arrangement (28, 29) or the ball-type fragmentation portions (32) are disposed in one or more layers.

4. Fragmentation body according to Claim 1,
**characterized in that**
the explosive charge (9) has a ring (14) at its front end, which projects into a recess (53) disposed at the base end of the fuse (50).

5. Fragmentation body according to Claim 1,
**characterized in that**
the explosive charge (9) has a central bore (10) at its front end, said bore having a conical portion (13).

## Revendications

1. Corps à éclats pour un projectile à éclats comportant un pot (7) en métal ductile pour recevoir une charge explosive, un épaulement radial étant prévu comme butée pour le corps à éclats du côté de l'ouverture, le corps à éclats entourant le pot périphériquement et également largement aussi à l'arrière, une chemise plastique enveloppant aussi bien le corps à éclats que l'épaulement radial avec une collerette cylindrique attenante, et des éclats en billes (32) étant prévus dans la partie arrière arrondie du pot (7), **caractérisé en ce que** le corps à éclats (1) est divisé en deux tronçons de longueur (25, 26), un agencement d'éclats (28, 29) pré-entaillé étant prévu sur le pourtour, le pot comportant du côté ouverture une collerette (47) cylindrique pour la liaison avec un détonateur (50) et la matière explosive (9) s'étendant au-delà de l'épaulement (43) jusque dans la collerette (47), la charge explosive (9) s'engageant, par un porte-à-faux (11) dans un évidement (53) du détonateur (50).

2. Corps à éclats selon la revendication 1, **caractérisé en ce que** l'agencement d'éclats pré-entaillé est constitué d'anneaux en éclats individuels (28) ou d'une spire (29) en acier, métal dur ou métal lourd.

3. Corps à éclats selon la revendication 2, **caractérisé en ce que** l'agencement d'éclats (28, 29) pré-entaillé ou les éclats en billes (32) forment une ou plusieurs couches.

4. Corps à éclats selon la revendication 1, **caractérisé en ce que** la charge explosive (9) possède frontalement un anneau (14) qui s'engage dans un évidement (53) côté fond du détonateur (50).

5. Corps à éclats selon la revendication 1, **caractérisé en ce que** la charge explosive (9) présente frontalement un perçage central (10) avec une partie (13) conique.
